# FASCICULE DE BREVET EUROPEEN

(11) **EP 0 925 418 B1**
(45) Date de publication et mention de la délivrance du brevet: **06.12.2000**
(21) Numéro de dépôt: 97938697.6
(22) Date de dépôt: 26.08.1997
(51) Int. Cl.: E05G 1/14

(54) **DISPOSITIF POUR LA PROTECTION DE DOCUMENTS DE VALEUR**
SCHUTZVORRICHTUNG FÜR WERTVOLLE DOKUMENTE
PROTECTIVE DEVICE FOR VALUABLE DOCUMENTS

(30) Priorité: 02.09.1996 BE 9600737
(43) Date de publication de la demande: 30.06.1999
(73) Titulaire: FN HERSTAL, société anonyme, 4040 Herstal (BE)
(72) Inventeur: APPELTANS, Guy, B-3530 Houthalen (BE); MELLEBEEK, Luc, B-3660 Opglabbeek (BE)
(74) Mandataire: Donné, Eddy
(86) Numéro de dépôt international: BE9700095
(87) Numéro de publication internationale: WO9810163

(56) Documents cités:
- WO-A-83/02975
- WO-A-90/09504
- DE-A- 1 584 277
- DE-A- 2 355 820
- FR-A- 2 595 491
- GB-A- 1 138 104
- US-A- 2 035 498
- US-A- 4 236 463

## Description

La présente invention concerne un dispositif pour la protection de documents de valeur tels que des actions, des obligations, du papier-monnaie et analogues, dispositif qui est constitué par un volume apte à être fermé qui est réparti en au moins deux espaces, le premier espace étant destiné à y insérer les documents à protéger, tandis que dans le deuxième espace on prévoit des moyens pyrotechniques qui, lors d'une manipulation indésirable du dispositif, rendent inutilisable les documents susdits.

Plus spécifiquement encore, la présente invention concerne un dispositif de ce type qui est monté à l'état portable ou fixe dans un édifice privé ou public, dans une banque, dans un moyen de transport ou analogues.

On connaît déjà des dispositifs de ce type par lesquels, lorsqu'ils sont utilisés de manière erronée, par exemple lors d'une effraction, ou bien lors d'une ouverture non désirable de ces derniers ou analogues, le contenu est mis en contact avec de l'encre, de la fumée ou une autre substance, dans le but d'endommager ou de détruire les documents de valeur.

Toutefois, on a constaté que ces dispositifs connus ne sont pas du type tel que les documents qui y sont mis en lieu sûr sont toujours complètement endommagés et/ou détruits après avoir tenté d'ouvrir le dispositif de manière indésirable ou après y avoir introduit un code incorrect en cas de serrures chiffrées ou analogues.

On a en effet constaté que dans ce cas, un nombre relativement important de documents de valeur restent malgré tout intacts, si bien que cela vaut encore la peine de forcer un tel dispositif.

Un autre type de dispositif pour la protection de documents de valeur est connu du document US-A-4.236.463. Ce dispositif connu est constitué par une cassette qui est répartie en au moins deux espaces, le premier espace étant destiné à y insérer les valeurs à protéger, tandis que le deuxième espace est complètement rempli par une charge non-explosive de thermite qui ferme le premier espace et qui, lors d'une manipulation indésirable du dispositif, s'échauffera par réaction chimique jusqu'à plus de 1649°C et causera ainsi la carbonisation des documents dans le premier espace.

La présente invention a pour objet un dispositif pour la protection de documents de valeur, plus spécifiquement un dispositif par lequel ces documents sont rendus tout à fait inutilisables lors d'une ouverture indésirable du dispositif ou lors d'une manipulation du dispositif par quelqu'un qui ignore le code, et cela d'une manière telle que des données définies sur ces documents, par exemple des numéros d'identification ou analogues subsistent.

A cet effet, selon la présente invention, les moyens pyrotechniques qui se trouvent dans le deuxième espace sont des capsules qui comprennent chacune un mélange pyrotechnique, qui, lors de la manipulation indésirable susdite, s'enflammera dans le but de générer une flamme qui transperce les documents présents dans le premier espace.

En cas d'une manipulation indésirée du dispositif, les documents de valeur ne seront pas carbonisés comme dans le dispositif connu susdit, mais transpercés par une flamme.

Dans une forme de réalisation préférentielle, le dispositif selon la présente invention sera muni d'au moins un dédale ou un labyrinthe le long duquel les gaz générés peuvent s'échapper de telle sorte que, en aucune manière, des flammes et/ou des gaz sous pression ne peuvent s'échapper du dispositif lorsque la sécurité entre en action.

De même, on peut appliquer sur les moyens qui provoquent la destruction des documents de valeur, des mécanismes à retardement de telle sorte que la destruction a lieu avec de petits intervalles de temps pour éviter que l'action de destruction ne s'effectue trop brutalement à un moment déterminé et que des flammes et/ou des gaz sous pression s'échappent du dispositif.

Dans le but de mieux faire ressortir les caractéristiques de l'invention, on décrit ci-après à titre d'exemple sans aucun caractère limitatif deux dispositifs selon l'invention en se référant aux dessins annexés dans lesquels :
la figure 1 représente en perspective un dispositif selon l'invention qui est réalisé dans ce cas sous forme d'une mallette portable;
la figure 2 représente à plus grande échelle une coupe prise le long de la ligne II-II en figure 1;
les figures 3, 4, 5 et 6 représentent respectivement des coupes prises le long des lignes III-III, IV-IV, V-V et VI-VI en figure 2;
la figure 7 représente un schéma électrique du dispositif d'allumage selon l'invention;
la figure 8 représente un schéma électrique du même type que celui de la figure 7, mais pour une variante de mise en oeuvre;
la figure 9 représente une coupe transversale prise à travers une capsule d'allumage telle qu'on l'utilise dans un dispositif selon l'invention;
la figure 10 représente un tableau de mélanges pyrotechniques possibles;
la figure 11 représente une vue frontale d'un dispositif selon l'invention, mais qui concerne une autre mise en oeuvre, notamment sous forme d'un coffre de sécurité;
la figure 12 représente une coupe prise le long des lignes XII-XII en figure 11;
les figures 13 et 14 représentent des coupes prises le long des lignes XIII-XIII et XIV-XIV en figure 12;
la figure 15 représente à une plus grande échelle la partie indiquée par F15 en figure 13.

Bien que dans les exemples décrits ci-après, on désigne comme dispositif, une mallette portable ou un coffre de sécurité, il est clair que la présente invention peut être conçue pour des dispositifs aussi bien mobiles que fixes comme par exemple un coffre-fort ou analogues.

Dans les figures 1 à 6, on représente une mallette portable 1 qui est constituée principalement par une base 2 et par un couvercle 3 qui est relié à la base 2 au moyen de charnières et de serrures appropriées 4-5 non représentées, et dont la base est munie d'une poignée 6.

Cette mallette portable 1 peut être réalisée en n'importe quel matériau que ce soit.

En général, le volume de la mallette portable 1 est subdivisé en trois espaces individuels, notamment un espace 7 dans lequel on peut mettre en lieu sûr les documents de valeur 8, par exemple du papier-monnaie, un espace 9 dans lequel est monté le mécanisme d'allumage et de destruction par le feu 10 et un espace 11 dans lequel on prévoit un ou plusieurs labyrinthes à travers lesquels les flammes ou les gaz qui sont libérés lors de l'allumage ou de la destruction par le feu, provoqués par le mécanisme d'allumage et de destruction par le feu 10, peuvent se détendre avant de quitter le dispositif.

Les espaces précités 7 et 9 sont séparés l'un de l'autre par une plaque 12 en métal, par exemple en aluminium, dans laquelle, à l'endroit où l'on prévoit de disposer une liasse de documents de valeur 8, par exemple des billets de banque, on pratique un petit trou 13, par lequel, dans l'espace 9 en face de chaque petit trou 13, on prévoit une capsule 14, respectivement remplie avec un mélange pyrotechnique.

Toutes les capsules 14 sont reliées électriquement à un système de sécurité électronique qui, comme représenté en figure 7, peut être construit comme suit :

Chaque capsule 14 est reliée électriquement à la masse qui est formée dans ce cas-ci par la plaque 12 et est reliée ultérieurement à un mécanisme de commutation électronique 15 qui est placé dans le circuit électrique d'une batterie 16 qui se trouve entre le mécanisme de commutation 15 et la plaque 12, par lequel on prévoit, dans le circuit électrique précité, un commutateur 17 qui permet de mettre la sécurité sous tension.

L'espace 11 de la mallette portable 1 est dans ce cas-ci délimité par une plaque 18 qui forme une séparation entre cet espace 11 et l'espace 7, et qui est réalisée en métal, par exemple en aluminium, par lequel, dans cette plaque 18, face à chaque liasse de documents 8, plus spécifiquement en position coaxiale par rapport aux trous 13 pratiqués dans la plaque 12, on prévoit des trous 19 relativement grands.

En outre, l'espace 11 est subdivisé en un ou plusieurs dédales ou labyrinthes, dans ce cas-ci un labyrinthe 20 par capsule 14, par lequel ces labyrinthes 20 débouchent dans l'atmosphère via un passage 21 qui est prévu à cet effet dans la paroi externe de l'espace 11 et dans les parois limitrophes de la base 2 et du couvercle 3.

En figure 8, on représente une variante du schéma selon la figure 7, par laquelle, dans ce cas-ci, on munit des capsules déterminées 14 de ce que l'on appelle un dispositif à retardement 22 qui a pour effet de former une barrière entre le mécanisme d'inflammation 23 et le mélange pyrotechnique de la capsule 14 dans le but d'obtenir un retardement de l'allumage du mélange pyrotechnique. Ces dispositifs à retardement peuvent être mutuellement identiques ou répartis par groupes ou encore être tous différents pour obtenir des amorçages qui se déclenchent à des moments différents.

Il va de soi que d'autres formes de réalisation du système de sécurité électronique sont possibles.

En figure 9, on représente plus spécifiquement une capsule 14 qui est réalisée en acier, cette capsule 14 étant reliée via une ouverture 24 au dispositif à retardement 22, respectivement au mécanisme d'inflammation 23, et par laquelle, dans cette capsule 14, on place un mélange pyrotechnique qui est formé par ce que l'on appelle des charges pyrotechniques, dans ce cas-ci une charge d'allumage 25 et trois charges de destruction par le feu 26, 27 et 28 qui peuvent posséder une composition appropriée, l'ensemble étant fermé par un petite plaque 29 en une matière ininflammable.

Le mélange pyrotechnique peut présenter n'importe quelle composition; uniquement à titre d'exemple, on représente en figure 10 un tableau de matériaux qui peuvent être utilisés dans n'importe quelle combinaison en respectant les rapports indiqués pour former une charge d'allumage 25, respectivement une charge de destruction par le feu 26-27-28.

La charge d'allumage peut être constituée de magnésium, de peroxydes de strontium et de liants, tandis que le mélange pyrotechnique peut être constitué par des oxydes de fer, du magnésium, de l'aluminium, du nitrate de baryum, du graphite et de la résine phénolique synthétique.

L'utilisation et le fonctionnement du dispositif selon l'invention sont très simples et sont indiqués ci-après.

Lorsqu'il y a lieu de placer un certain nombre de documents de valeur 8, par exemple des billets de banque, dans une mallette portable 1 selon l'invention, par exemple dans le but de transporter des documents de ce type, on dispose ces documents en correspondance exacte avec les trous 13 pratiqués dans la plaque 12, dans l'espace 7 dont les dimensions correspondent de préférence à celles de ces documents.

Ensuite, on ferme le dispositif 1 faisant en sorte que les documents 8 sont parfaitement en sécurité, le commutateur 17 étant ouvert de manière appropriée lors de cette fermeture.

On peut prévoir le commutateur 17 à n'importe quel endroit, par exemple entre la base 2 et le couvercle 3; dans une des serrures 4-5; en combinaison avec une serrure chiffrée; en combinaison avec un clavier à touches pour l'introduction d'un code, ou par l'intermédiaire duquel, à intervalles réguliers, on doit introduire un code pour ouvrir le commutateur 17.

Le commutateur 17 ou le système de sécurité électronique peuvent également être commandés à distance, dans quel cas le déclenchement du système de sécurité ne doit pas correspondre à la fermeture de la mallette portable 1.

Lorsqu'on veut pénétrer par effraction dans une mallette portable 1 de ce type, que ce soit en tordant le couvercle 3, que ce soit en déformant les serrures 4 ou 5, ou encore, dans le cas d'un clavier en endommageant ce clavier ou bien en introduisant un code erroné, le commutateur 17 sera fermé de manière appropriée et, via le mécanisme de commutation électronique 15, enverra une commande aux capsules 14 par laquelle le mécanisme d'inflammation 23 va provoquer l'allumage de la charge d'allumage 25 et par conséquent des charges de destruction par le feu 26-27-28, de telle sorte que, à travers les trous 13 pratiqués dans la plaque 12, une flamme est générée qui transperce les liasses de documents 8, cette flamme ainsi que les gaz générés aboutissant par la suite dans un labyrinthe 20 pour s'y détendre avant de quitter la mallette portable 1, si bien que, en aucune façon, des flammes et/ou des gaz sous pression ne peuvent s'échapper de la mallette portable 1.

Le perçage ainsi réalisé des documents 8 peut provoquer dans les liasses de documents 8, une brûlure conique aplatie dont le diamètre est d'environ 3 à 4 cm à la base et d'environ 1 cm au sommet, avec une hauteur totale d'au moins 5 cm.

De cette manière, les documents 8 sont rendus inutilisables, mais ces documents 8 subsistent en soi, si bien qu'ils peuvent être encore contrôlés d'une manière ou d'une autre.

En figure 8, on représente encore un schéma électrique par lequel on applique sur des capsules déterminées 14 un dispositif à retardement 22 dans le but de programmer l'amorçage des capsules 14 de telle sorte que, par exemple, dans l'exemple représenté en figure 8, trois capsules 14 s'enflammant ensemble pour enflammer après quelques secondes une deuxième série de trois capsules 14 et pour enflammer enfin encore après quelques secondes une troisième série de capsules 14, si bien que l'on répartit dans le temps la violence de l'inflammation.

Dans les figures 11 à 15, on représente un autre exemple de l'invention par lequel le dispositif est réalisé sous la forme d'un coffre de sécurité 30.

Sa construction est analogue à celle de la mallette portable 1, le couvercle 3 étant toutefois remplacé par un rabat 31 dans une paroi latérale étroite du coffre de sécurité 30, tandis que l'espace 11, dans lequel on prévoit un ou plusieurs labyrinthes 20, est réalisé en forme de volet roulant 32.

Dans les figures 11 à 15, on représente des éléments ou des espaces identiques ou analogues avec le même chiffre de référence que celui utilisé dans les figures 1 à 6.

Dans cette forme de réalisation, la plaque 12 forme un bac, de telle sorte que l'espace 9, dans lequel est monté le mécanisme d'allumage et de destruction par le feu 10, s'étend tout autour de l'espace 7, à l'exception du côté avant où est situé le rabat 31.

Ce rabat 31 peut être verrouillé à l'état fermé par une serrure 5 à l'aide d'une clé électronique.

L'espace 11 qui forme un ou plusieurs labyrinthes 20 n'est pas disposé directement contre le rabat 31, mais il est disposé contre le côté interne à une certaine distance de ce dernier dans le volet roulant 32 qui peut coulisser par-dessus des guidages 33 dans l'espace 9.

Les lamelles du volet roulant 32 sont à doubles parois et réalisées en métal, et elles sont munies, à proximité d'une extrémité de part et d'autre, d'une ouverture 34. Cette lamelle est séparée en deux dans sa direction longitudinale par une cloison 35 qui se raccorde, à une de ses extrémités, à l'extrémité de la lamelle le long de laquelle sont disposées les ouvertures 34, son autre extrémité restant toutefois à courte distance de l'autre extrémité de la lamelle.

Ainsi, on forme dans chaque lamelle un labyrinthe 20 par lequel les gaz d'inflammation qui parviennent via l'ouverture 34 contre le côté interne doivent parcourir une longue distance avant d'aboutir hors de l'ouverture 34 contre le côté externe de la lamelle dans l'espace ménagé entre le volet roulant 32 et le rabat 31. A partir de cet espace, ils peuvent, grâce au jeu du rabat 31, s'échapper dans l'atmosphère.

Des lamelles successives du volet roulant 32 sont disposées de telle sorte que les ouvertures 34 sont pratiquées en alternance d'un côté et de l'autre du volet roulant 32.

En fermant le rabat 31 ou après cette fermeture via une commande à distance, on ouvre le commutateur 17 ou bien le système de sécurité est déclenché d'une manière ou d'une autre.

En cas de violation, le coffre de sécurité 30 fonctionne de la même manière que celle décrite ci-dessus pour la mallette portable 1.

Par la construction du volet roulant 32 décrite ci-dessus, aucune flamme et/ou aucun gaz sous pression ne peuvent s'échapper de ce coffre de sécurité 30.

## Revendications

1. Dispositif pour la protection de documents de valeur, qui est constitué par un volume apte à être fermé qui est réparti en au moins deux espaces (7 et 9), le premier espace (7) étant destiné à y insérer les documents à protéger (8), tandis que dans le deuxième espace (9) on prévoit des moyens pyrotechniques qui, lors d'une manipulation indésirable du dispositif, rendent inutilisable les documents susdits, caractérisé en ce que les moyens pyrotechniques qui se trouvent dans le deuxième espace (9) sont des capsules (14) qui comprennent chacune un mélange pyrotechnique, qui, lors de la manipulation indésirable susdite, s'enflammera dans le but de générer une flamme qui transperce les documents (8) présents dans le premier espace (7).

2. Dispositif selon la revendication 1, caractérisé en ce que les espaces (7) et (9) sont séparés l'un de l'autre au moyen d'une plaque métallique (12) dans laquelle, à l'endroit où se trouve chaque liasse de documents (8), est pratiqué un petit trou (13), par lequel, en face de chaque petit trou (13), on applique, dans le deuxième espace (9), une capsule précitée (14).

3. Dispositif selon la revendication 2, caractérisé en ce que la plaque métallique (12) forme un bac à l'intérieur duquel est situé l'espace (7) destiné aux documents à protéger (8) et qui est munie d'une ouverture dans une paroi latérale, et qui peut être fermé par un rabat (31), le rabat (31) étant également monté sur une base (2) qui entoure le bac précité, et l'espace (9), dans lequel on prévoit les capsules (14), étant situé entre ce bac et la base (2).

4. Dispositif selon l'une quelconque des revendications 1 à 3, caractérisé en ce qu'il présente, à côté des deux espaces susmentionnés (7) et (9), un troisième espace (11) dans lequel on prévoit au moins un labyrinthe (20) qui, d'une part est relié au côté concerné par une liasse de documents (8) qui est situé face au côté orienté vers une capsule (14) et qui, d'autre part est relié à l'atmosphère.

5. Dispositif selon la revendication 4, caractérisé en ce que le troisième espace (11) est séparé du premier espace (7) au moyen d'une plaque métallique (18) dans laquelle, à l'endroit où se trouve chaque liasse de documents (8), est prévu un trou (19).

6. Dispositif selon les revendications 2 et 5, caractérisé en ce que les trous (19) pratiqués dans la plaque (18) sont placés de manière coaxiale avec les trous (13) pratiqués dans la plaque (12).

7. Dispositif selon la revendication 4, caractérisé en ce qu'on prévoit un labyrinthe (20) par liasse de documents (8).

8. Dispositif selon l'une quelconque des revendications 4 à 5, caractérisé en ce que l'espace (11) dans lequel on prévoit au moins un labyrinthe (20) est formé dans un volet roulant (32) dont les lamelles à doubles parois sont munies chacune à une extrémité, de part et d'autre, d'une ouverture (34) et sont séparées en deux en direction longitudinale par une cloison (35) qui se raccorde, du côté où se trouvent les ouvertures (34), à l'extrémité de la lamelle, mais qui, à l'autre extrémité, laissent ouvert un passage d'un côté à l'autre de la cloison.

9. Dispositif selon les revendications 3 et 8, caractérisé en ce que le volet roulant (32) est monté à une courte distance du rabat (31) dans le bac formé par la plaque (12) et, à l'état fermé, obture le premier espace (7) à l'extérieur de ce bac.

10. Dispositif selon l'une quelconque des revendications précédentes, caractérisé en ce que les capsules (14) sont constituées respectivement par une enveloppe métallique qui est remplie avec un mélange pyrotechnique et qui, à l'extrémité située contre la plaque (12) qui délimite l'espace (7) destiné aux documents à protéger (8), est fermée par une petite plaque (29) en un matériau ininflammable et qui, à l'autre extrémité, est reliée à un mécanisme d'inflammation (23).

11. Dispositif selon la revendication 10, caractérisé en ce qu'on prévoit, pour au moins une partie des capsules (14), entre le mécanisme d'inflammation (23) et le mélange pyrotechnique (25 à 28), un dispositif à retardement (22).

12. Dispositif selon l'une quelconque des revendications précédentes, caractérisé en ce que le mélange pyrotechnique est formé par une charge d'allumage (25) et par une ou plusieurs charges de destruction par le feu (26-27-28).

13. Dispositif selon la revendication 12, caractérisée en ce que la charge d'allumage (25) contient 20 à 30% de magnésium et/ou d'aluminium comme combustible, 60 à 80% d'un agent d'inflammation composé d'un ou de plusieurs matériaux du groupe constitué par du peroxyde de baryum, du nitrate de baryum, de peroxyde de strontium et de nitrate de strontium, 5 à 10% d'un liant constitué de résine phénolique synthétique et/ou de gomme-laque et/ou de gomme arabique et 1 à 3% de lubrifiant constitué de graphite et/ou de stéarate de zinc et en ce que la charge de destruction par le feu (26-27-28) contient 15 à 35% d'un combustible constitué de magnésium et/ou d'aluminium et/ou de Mg/Al 50/50, 50 à 80% d'un agent d'inflammation composé d'un ou de plusieurs matériaux du groupe constitué par du nitrate de baryum, de perchlorate de potassium et d'oxyde de fer, 5 à 10% d'un liant constitué de résine phénolique synthétique et/ou de gomme-laque et/ou de gomme arabique et 1 à 3% de lubrifiant constitué de graphite et/ou de stéarate de zinc.

14. Dispositif selon l'une quelconque des revendications précédentes, caractérisé en ce que chaque capsule (14) est reliée électriquement à un système de protection électronique.

15. Dispositif selon la revendication 14, caractérisé en ce que le système de protection comprend un commutateur (17) qui est actionné par une partie mobile du dispositif.

## Claims

1. Device for protecting valuable documents which consists of a unit which can be closed, and which is divided in at least two spaces (7 and 9), whereby the first space (7) is designed to hold the documents (8) to be protected, whereas pyrotechnical means are provided in the second space (9) which, when the device is manipulated in an unwanted manner, make the above-mentioned documents worthless, characterised in that the pyrotechnical means which are situated in the second space (9) are capsules (14) which each contain a pyrotechnical mixture which, when the device is manipulated in an unwanted manner as mentioned above, will inflame so as to produce a flame which transpierces the documents (8) contained in the first space (7).

2. Device according to claim 1, characterised in that the spaces (7) and (9) are separated from one another by means of a metal plate (12) in which a small hole (13) is provided on the spot where each wad of documents (8) is placed, whereby an above-mentioned capsule (14) is provided in the second space (9) opposite each small hole (13).

3. Device according to claim 2, characterised in that the metal plate (12) forms a tray in which is situated the space (7) to hold the documents (8) to be protected and which is provided with an opening in a side wall and which can be closed by means of a flap (31), whereby the flap (31) is also mounted on a base (2) surrounding the above-mentioned tray, and whereby the space (9) in which the capsules (14) are provided is situated between said tray and the base (2).

4. Device according to any of claims 1 to 3, characterised in that it has, apart from the two above-mentioned spaces (7) and (9), a third space (11) in which is provided at least one labyrinth (20) which is connected to the side reserved for a wad of documents (8) situated opposite to the side which is directed towards a capsule (14) on the one hand, and which is connected to the atmosphere on the other hand.

5. Device according to claim 4, characterised in that the third space (11) is separated from the first space (7) by means of a metal plate (18) in which is provided a hole (19) on the spot where each wad of documents (8) is situated.

6. Device according to claims 2 and 5, characterised in that the holes (19) provided in the plate (18) are placed coaxially in relation to the holes (13) provided in the plate (12).

7. Device according to claim 4, characterised in that one labyrinth (20) per wad of documents (8) is provided.

8. Device according to any of claims 4 to 5, characterised in that the space (11) in which is provided at least one labyrinth (20) consists of a revolving shutter (32) whose double-walled slats each have an opening (34) at one end and are divided in two in their longitudinal directions by means of a partition (35) which is connected to the far end of the slat on the side where the openings (34) are situated, but which on the other end leave a passage from one side to the other side of the partition.

9. Device according to claims 3 and 8, characterised in that the revolving shutter (32) is mounted at a short distance from the flap (31) in the tray formed by the plate (12) and which, when closed, seals the first space (7) outside of said tray.

10. Device according to any of the preceding claims, characterised in that the capsules (14) respectively consist of a metal envelope which is filled with a pyrotechnical mixture and which, at the far end situated against the plate (12) which confines the space (7) designed to hold the documents (8) to be protected is closed off by a small plate (29) made of non-flammable material and which, on the other far end, is coupled to an ignition mechanism (23).

11. Device according to claim 10, characterised in that a retarding device (22) is provided for at least a part of the capsules (14) between the ignition mechanism (23) and the pyrotechnical mixture (25 to 28).

12. Device according to any of the preceding claims, characterised in that the pyrotechnical mixture consists of an ignition charge (25) and of one or several fire destruction charges (26-27-28).

13. Device according to claim 12, characterised in that the ignition charge (25) contains 20 to 30% magnesium and/or aluminium as a combustible, 60 to 80% of an inflammation agent composed of one or several materials of the group consisting of barium peroxide, barium nitrate, strontium peroxide and strontium nitrate, 5 to 10% of a bonding material consisting of synthetic phenol resin and/or gum lac and/or acacia gum, and 1 to 3% of a lubricant consisting of graphite and/or zinc stearate, and in that the fire destruction charge (26-27-28) contains 15 to 35% of a combustible consisting of magnesium and/or aluminium and/or Mg/Al 50/50, 50 to 80% of an inflammation agent composed of one or several of the materials of the group consisting of barium nitrate, potassium perchlorate and iron oxide, 5 to 10% of a bonding material consisting of synthetic phenol resin and/or gum lac and/or acacia gum, and 1 to 3% of a lubricant consisting of graphite and/or zinc stearate.

14. Device according to any of the preceding claims, characterised in that each capsule (14) is electrically connected to an electronic security system.

15. Device according to claim 14, characterised in that the security system contains a reversing switch (17) which is activated by a mobile part of the device.

## Patentansprüche

1. Schutzvorrichtung für wertvolle Dokumente, bestehend aus einer verschließbaren Einheit, die zumindest in zwei Kammern (7 und 9) aufgeteilt ist, wobei die erste Kammer (7) zur Aufnahme der zu schützenden Dokumente (8) bestimmt ist, während in der zweiten Kammer (9) pyrotechnische Mittel vorgesehen sind, die bei einer unerwünschten Handhabung der Vorrichtung die oben erwähnten Dokumente unbrauchbar machen, dadurch gekennzeichnet, dass die pyrotechnischen Mittel, die sich in der zweiten Kammer (9) befinden, Kapseln (14) sind, die jede eine pyrotechnische Mischung enthalten, die sich bei besagter unerwünschter Handhabung entzünden, um eine Flamme zu produzieren, die die in der ersten Kammer (7) befindlichen Dokumente (8) durchbohrt.

2. Vorrichtung gemäß Anspruch 1, dadurch gekennzeichnet, dass die Kammern (7) und (9) mittels einer Metallplatte (12) voneinander getrennt sind, in der an der Stelle, wo jeder Stapel von Dokumenten (8) sich befindet, eine kleine Öffnung (13) vorgesehen ist, wobei eine oben erwähnte Kapsel (14) gegenüber jeder kleinen Öffnung (13) in der zweiten Kammer (9) angebracht ist.

3. Vorrichtung gemäß Anspruch 2, dadurch gekennzeichnet, dass die Metallplatte (12) einen Behälter formt, worin sich die zur Aufnahme der zu schützenden Dokumente (8) bestimmte Kammer (7) befindet und die mit einer Öffnung in einer Seitenwand versehen ist, und die mittels einer Klappe (31) geschlossen werden kann, die gleichfalls auf einer Basis (2) montiert ist, die den oben erwähnten Behälter umgibt, und wobei die Kammer (9), worin die Kapseln (14) vorgesehen sind, sich zwischen besagtem Behälter und der Basis (2) befindet.

4. Vorrichtung gemäß einem der Ansprüche 1 bis 3, dadurch gekennzeichnet, dass sie neben den zwei oben erwähnten Kammern (7) und (9) eine dritte Kammer (11) aufweist, worin zumindest ein Labyrinth (20) vorgesehen ist, das einerseits mit der betreffenden Seite mit einem Stapel von Dokumenten (8) in Verbindung steht, der sich gegenüber von der zu einer Kapsel (14) gerichteten Seite befindet, und das andererseits mit der Atmosphäre verbunden ist.

5. Vorrichtung gemäß Anspruch 4, dadurch gekennzeichnet, dass die dritte Kammer (11) von der ersten Kammer (7) mittels einer Metallplatte (18) getrennt ist, worin an der Stelle, wo sich jeder Stapel Dokumente (8) befindet, eine Öffnung (19) vorgesehen ist.

6. Vorrichtung gemäß den Ansprüchen 2 und 5, dadurch gekennzeichnet, dass die in der Platte (18) angebrachten Öffnungen (19) koaxial zu den in der Platte (12) angebrachten Öffnungen (13) plaziert sind.

7. Vorrichtung gemäß Anspruch 4, dadurch gekennzeichnet, dass ein Labyrinth (20) pro Stapel Dokumente (8) vorgesehen wird.

8. Vorrichtung gemäß einem der Ansprüche 4 bis 5, dadurch gekennzeichnet, dass die Kammer (11), worin zumindest ein Labyrinth (20) vorgesehen wird, in einem Rolladen (32) geformt ist, dessen doppelwandige Lamellen beiderseits an einem Ende mit einer Öffnung (34) versehen sind und in Längsrichtung durch eine Trennwand (35) zweigeteilt sind, die an der Seite, wo sich die Öffnungen (34) befinden, am Ende der Lamelle anschließt, die jedoch am anderen Ende einen Durchgang von einer Seite zur anderen Seite der Trennwand freiläßt.

9. Vorrichtung gemäß den Ansprüchen 3 und 8, dadurch gekennzeichnet, dass der Rolladen (32) in einem kurzen Abstand von der Klappe (31) in dem von der Platte (12) gebildeten Behälter montiert ist und in geschlossenem Zustand die erste Kammer (7) außerhalb des Behälters abschließt.

10. Vorrichtung gemäß einem der vorgenannten Ansprüche, dadurch gekennzeichnet, dass die Kapseln (14) jeweils aus einem Metallmantel bestehen, der mit einer pyrotechnischen Mischung gefüllt ist und der an dem Ende, das gegen die Platte (12) gelegen ist, die die zur Aufnahme der zu schützenden Dokumente (8) bestimmte Kammer (7) begrenzt, von einer kleinen Platte (29) aus nicht entflammbarem Material verschlossen ist und der, am anderen Ende, mit einem Zündmechanismus (23) verbunden ist.

11. Vorrichtung gemäß Anspruch 10, dadurch gekennzeichnet, dass zumindest für einen Teil der Kapseln (14) zwischen dem Zündmechanismus (23) und der pyrotechnischen Mischung (25 bis 28) ein Verzögerungsmechanismus (22) vorgesehen ist.

12. Vorrichtung gemäß einem der vorgenannten Ansprüche, dadurch gekennzeichnet, dass die pyrotechnische Mischung aus einer Zündladung (25) und aus einer oder mehreren Feuer-Zerstörungsladungen (26-27-28) besteht.

13. Vorrichtung gemäß Anspruch 12, dadurch gekennzeichnet, dass die Zündladung (25) 20 bis 30% Magnesium und/oder Aluminium als Brennmaterial enthält, 60 bis 80% eines Endzündungsmittels, zusammengesetzt aus einem oder mehreren Materialien der Gruppe bestehend aus Bariumperoxid, Bariumnitrat, Strontiumperoxid und Strontiumnitrat, 5 bis 10% eines Bindemittels, bestehend aus synthetischem Phenolharz, synthetischem und/oder Schellack und/oder Gummi Arabicum und 1 bis 3% Schmiermittel, bestehend aus Graphit und/oder Zinkstearat, und dadurch, dass die Feuer-Zerstörungsladung (26-27-28) 15 bis 35% eines Brennmittels enthält, zusammengesetzt aus Magnesium und/oder Aluminium und/oder Mg/Al 50/50, 50 bis 80% eines Entzündungsmittels, zusammengesetzt aus einem oder mehreren Materialien der Gruppe, bestehend aus Bariumnitrat, Kaliumperchlorat und Eisenoxid, 5 bis 10% eines Bindemittels, bestehend aus synthetischem Phenolharz und/oder Schellack und/oder Gummi Arabicum, und 1 bis 3% Schmiermittel, bestehend aus Graphit und/oder Zinkstearat.

14. Vorrichtung gemäß einem der vorgenannten Ansprüche, dadurch gekennzeichnet, dass jede Kapsel (14) elektrisch mit einem elektronischen Sicherheitssystem verbunden ist.

15. Vorrichtung gemäß Anspruch 14, dadurch gekennzeichnet, dass das Sicherheitssystem einen Schalter (17) umfasst, der von einem bewegbaren Teil der Vorrichtung aktiviert wird.
